# EUROPÄISCHE PATENTSCHRIFT

(11) **EP 4 063 733 B1**
(45) Veröffentlichungstag und Bekanntmachung des Hinweises auf die Patenterteilung: **07.08.2024**
(21) Anmeldenummer: 22159988.9
(22) Anmeldetag: 03.03.2022
(51) Int. Cl.: F23N 5/24, F23D 14/62

(54) **HEIZGERÄT MIT EINER ANORDNUNG ZUR VERMINDERUNG DER FOLGEN EINES FLAMMENRÜCKSCHLAGES IN EINEM VORMISCH-BRENNER DES HEIZGERÄTES**
HEATER WITH AN ARRANGEMENT FOR REDUCING THE CONSEQUENCES OF A FLASHBACK IN A PREMIX BURNER OF THE HEATER
APPAREIL DE CHAUFFAGE AVEC UN DISPOSITIF PERMETTANT DE RÉDUIRE LES CONSÉQUENCES D'UN RETOUR DE FLAMME DANS UN BRÛLEUR À PRÉMÉLANGE DE L'APPAREIL DE CHAUFFAGE

(30) Priorität: 26.03.2021 DE 102021107709
(43) Veröffentlichungstag der Anmeldung: 28.09.2022
(73) Patentinhaber: Vaillant GmbH, 42859 Remscheid NRW (DE)
(72) Erfinder: PAUL, Michael, 58332 Schwelm (DE); RICHTER, Klaus, 42855 Remscheid (DE); GRABE, Jochen, 51688 Wipperfürth (DE); DEMANDEWICZ, Ulrich, 42857 Remscheid (DE); HOPF, Matthias, 42855 Remscheid (DE); REINERT, Andreas, 58455 Witten (DE); BADENHOP, Thomas, 42499 Hückeswagen (DE); OERDER, Bodo, 42897 Remscheid (DE)
(74) Vertreter: Popp, Carsten

(56) Entgegenhaltungen:
- EP-A1- 3 660 399
- DE-A1- 19 635 974
- US-A1- 2012 135 360

## Beschreibung

Die Erfindung betrifft ein Heizgerät mit einer Anordnung zur Verminderung der Folgen eines Flammenrückschlages in einen Brenner, der mit einem Gemisch aus einem Brenngas und Luft betrieben wird (Vormisch-Brenner).

DE 196 35 974 A1 betrifft ein Gas/Luft-Mischsystem für Gasheizgeräte mit einer gebläse-unterstützten Verbrennungsluft- und einer Gaszufuhr sowie einer Gas/Luft-Vormischkammer, an die sich eine von einer Öffnung getrennte Brennkammer anschließt. Dort wird die Öffnung von einer Klappe beherrscht, die aufgrund des Volumenstromes von Luft und Brenngas mehr oder weniger in Richtung zum Brennraum hochklappt und damit den Querschnitt der Öffnung verändert. Damit soll der Modulationsbereich eines derartigen Heizgerätes deutlich vergrößert werden können, und dies bei Einhaltung extrem niedriger Schadstoff-Emission.

EP 3 660 399 A1 betrifft eine Vorrichtung zur Steuerung eines Gemisches und ein Verfahren zur Steuerung des Gemisches im Rahmen von Vormischgasbrennern. Dort ist ein Regler vorgesehen, der mit einem Ansaugkanal gekoppelt ist, um dessen Querschnitt in Abhängigkeit von der Drehgeschwindigkeit des Gebläses zu verändern. Damit soll ermöglicht sein, den Gasdurchsatz so regeln, dass das Brennstoff-Oxidationsmittel-Verhältnis in einem für die Verbrennung optimalen Bereich bleibt.

Wasserstoff als Brenngas oder als Beimischung zu Brenngasen wird immer wichtiger, und es werden große Anstrengen unternommen, neue oder auch existierende Heizgeräte für einen Betrieb damit zu ertüchtigen. Dabei geht es nicht nur um große Anlagen, sondern auch um Wandgeräte zur Erwärmung von Wasser und generell um Heizgeräte für die Beheizung von Gebäuden und/oder die Bereitstellung von warmem Wasser. Brenner für solche Zwecke haben häufig einen Brennerkörper aus gelochtem Blech und können als sogenannte Flach- oder Zylinderbrenner ausgeführt werden. Meist werden runde Löcher verwendet, aber auch längliche Schlitze und andere Formen der Löcher sind möglich. Die Dimensionierung der Löcher sowie deren Anzahl/Flächeneinheit und Anordnung hat Einfluss auf die Flammenstabilität bei einer Verbrennung in einem Verbrennungsraum sowie auf die Verbrennungshygiene (Vollständigkeit der Verbrennung und Produktion von Schadstoffen). Je nach Eigenschaften eines eingesetzten Brenngases kann es bei gegebenem Brenner dazu kommen, dass die Flamme nicht - wie gewünscht - auf oder kurz oberhalb einer Brenneroberfläche brennt, sondern in das Lochblech hineinwandert und sich das Brenngas-Luftgemisch (im Folgenden auch einfach als Gemisch bezeichnet) bereits ungewollt auf der Innenseite des Lochbleches entzündet. Dies kann, insbesondere bei häufigem Auftreten zu thermischer Überlastung von Bauteilen im Brenner und/oder in einem vorgelagerten Gemischweg führen. Die Gefahr eines solchen Rückzündens, auch Flammenrückschlag genannt, ist dann besonders groß, wenn die Flammengeschwindigkeit des jeweiligen Brenngas-Luftgemisches höher ist als die Ausström-Geschwindigkeit an den Brennerlöchern/-schlitzen. Dies ist insbesondere beim Einsatz von reinem Wasserstoff als Brenngas oder Brenngas mit einem Wasserstoffanteil von z. B. 10% oder mehr der Fall.

Es ist daher einerseits sinnvoll, das Risiko eines Flammenrückschlag durch geeignete Betriebsparameter zu minimieren und dennoch auftretende Flammenrückschläge schnell zu detektieren und die Brenngaszufuhr zu beenden, wozu verschiedene Sensoren und die Auswertung von deren Signalen dienen können. Andererseits hat sich bei Untersuchungen gezeigt, dass sich bei einem Flammenrückschlag das Volumen an Gemisch in dem Brennerkörper sehr schnell komplett entzündet und dann zunächst eine Druckwelle in den Gemischweg vor dem Brenner auslöst, gefolgt von einer Flammenfront, so dass sich das Gemisch im Gemischweg ebenfalls entzündet und dort umso heftiger brennt und Wärme entwickelt je größer der Wasserstoffanteil im Brenngas ist. Dies kann insbesondere bei Vormisch-Brennern, bei denen das Brenngas bereits vor einem Gebläse zugemischt wird, zu Schäden am Gebläse führen, insbesondere wenn es Teile (z. B. ein Lüfterrad) aus Kunststoff enthält, was im Allgemeinen der Fall ist.

Bisher wird der Gemischweg in Heizgeräten hauptsächlich in Bezug auf die Zuführung von Gemisch zum Brenner optimiert, um den Energieaufwand für die Zuführung (und damit die Leistung des Gebläses) gering zu halten. Besondere konstruktive Maßnahmen zur Beherrschung eines Flammenrückschlages oder zur Minderung von dessen Folgen wurden nicht gezielt getroffen.

US 2012/135360 A1 bezieht sich auf einen Ofen mit einem Vormischbrenner, bei dem ein Flammenrückschlag auftreten kann. Weiter sind Mittel zur Verhinderung oder Löschung eines Rückschlags in einer Grenzschicht des Fluids, die sich entlang der Länge der Röhre stromaufwärts vom Auslass erstreckt, vorgesehen. In einer Ausführungsform sind Mittel zum elektrischen Aufladen der Röhre und in einer anderen Ausführungsform Mittel zur Kühlung der Röhre vorgesehen.

Aufgabe der vorliegenden Erfindung ist es, die mit Bezug auf den Stand der Technik genannten Probleme zumindest teilweise zu lösen. Insbesondere sollen konstruktive Maßnahmen am oder im Gemischweg getroffen werden, die die Folgen eines Flammenrückschlages vermindern und so Schäden an Bauteilen des Gemischweges oder Gebläses vermeiden helfen. Dabei sollen keine beweglichen Teile im Gemischweg verwendet werden, um eine wartungsfreie lange Lebensdauer zu ermöglichen.

Zur Lösung dieser Aufgabe dient eine Anordnung gemäß dem unabhängigen Anspruch. Vorteilhafte Ausgestaltungen und Weiterbildungen der Erfindung sind in den abhängigen Ansprüchen angegeben. Die Beschreibung, insbesondere im Zusammenhang mit der Zeichnung, veranschaulicht die Erfindung und gibt weitere Ausführungsbeispiele an.

Dazu trägt eine Anordnung bei zur Verminderung der Folgen eines Rückschlages einer Flamme in einen Gemischweg eines Vormischbrenners in einem Heizgerät, welches mit einem Gemisch aus Brenngas und Luft betreibbar ist, wobei der Gemischweg zwischen einem Brennerkörper und einem Gebläse so gestaltet ist, dass er die Funktion einer fluidischen Diode aufweist bzw. als fluidische Diode ausgeführt ist, nämlich für unterschiedliche Strömungsrichtungen und/oder unterschiedliche Strömungsgeschwindigkeiten unterschiedliche Strömungswiderstände aufweist.

Dabei ist das Gebläse in einem Gebläsezweig des Gemischweges angeordnet, der als seitliche Verzweigung von einem Hauptzweig ausgebildet ist. Eine solche Verzweigung bzw. abrupte Umlenkung stellt für eine relativ langsame Strömung vom Geläse zum Brennerkörper kein besonderes Hindernis dar, eine Druckwelle strömt jedoch eher an der Verzweigung vorbei und pflanzt sich weiter im Hauptzweig fort.

Bei einer fluidischen Diode handelt es sich insbesondere um eine passive Vorrichtung, die einen geringen Strömungswiderstand in der Vorzugsrichtung als in der Gegenrichtung aufweist. Die fluidische Diode kann in einem oder mehreren Teilabschnitten des Gemischweges ausgebildet sein. Es ist möglich, dass eine oder mehrere fluidische Dioden mit einer unterschiedlichen Anzahl, Form, Ausrichtung und/oder Dimension von Strömungsbeeinflussern ausgebildet ist. Solche Strömungsbeeinflusser können in dem Gemischweg angeordnet und/oder mit/an einer Wand des Gemischweges in diesen hineinragend ausgeführt sein. Ein Strömungsbeeinflusser kann insbesondere Strömungsengpässe, Totgebiete, Teilkanäle, etc. in dem Gemischweg ausbilden. Bevorzugt sind Strömungsbeeinflusser, die in Abhängigkeit der Richtung und/oder der Geschwindigkeit des daran vorbeiströmenden Gasstroms unterschiedlich starke Strömungswiderstandseffekte erzeugen. Dabei ist das Ziel, der Strömung im Normalbetreib möglichst wenig Strömungswiderstand entgegenzusetzen, jedoch bei einer Strömung in Gegenrichtung, die zudem eine erheblich höhere Geschwindigkeit aufweist, einen hohen Strömungswiderstand zu erzeugen, der eine Druckwelle schwächt und eine nachfolgende Flammenfront erlöschen lässt.

Der Gemischweg ist bevorzugt so ausgelegt, dass Gemisch vom Gebläse zum Brennerkörper mit Geschwindigkeiten von 0,5 bis 10 m/s [Meter/Sekunde] im Wesentlichen hindernisfrei und/oder nur geringfügig beeinflusst strömen kann, während sich eine Druckwelle in Gegenrichtung mit Geschwindigkeiten über 500 bis zu 3000 m/s (Geschwindigkeit liegt im Überschallbereich) im Wesentlichen nicht bis zum Gebläse (zurück) fortpflanzen kann.

Insbesondere ist die Verzweigung so gestaltet, dass der Gebläsezweig gegenüber vom Brennerkörper ausgehenden Strömungen im Hauptzweig durch eine Abschirmung abgeschirmt ist, so dass solche Strömungen am Gebläsezweig vorbei geleitet werden.

Dabei kann die Abschirmung durch eine in den Hauptzweig ragende spitzwinkelige Ecke (in einem Längsschnitt betrachtet) gebildet sein, was sich konstruktiv einfach verwirklichen lässt, indem die Verzweigung entsprechend geformt ist. Dreidimensional betrachtet handelt es sich um eine gekrümmte in den Hauptzweig vorstehende Kante. Andere Arten von Abschirmungen, z. B. Leitbleche oder Wandvorsprünge sind möglich.

Alternativ oder zur Unterstützung des gewünschten Effektes verjüngt sich der Gebläsezweig vom Gebläse in Richtung Verzweigung. Auch dies führt dazu, dass eine schnell fortschreitende vom Brennerkörper ausgehende Druckwelle am Gebläsezweig vorbei läuft.

Der Hauptzweig endet bevorzugt an einem dem Brennerkörper gegenüberliegenden Ende hinter der Verzweigung des Gebläsezweiges in einer gerundeten Umlenkform, die gestaltet ist, eine vom Brennerkörper her einlaufende Druckwelle in den Hauptzweig zurückzulenken. Hier wird eine Druckwelle umgelenkt oder zumindest verwirbelt, so dass sie sich selbst abschwächt und eine nachfolgende Flammenfront beim weiteren Fortschreiten behindert, was sogar zu deren Erlöschen beitragen kann. Die genaue Gestaltung der Umlenkform in Verbindung mit der Verzweigung des Gebläsezweiges hängt von den örtlichen Gegebenheiten ab und kann rechnerisch, durch Simulationen oder experimentell bestimmt werden.

Alternativ endet der Hauptzweig an einem dem Brennerkörper gegenüberliegenden Ende hinter der Verzweigung des Gebläsezweiges in einem Auslaufbereich, der gestaltet ist, eine vom Brennerkörper her einlaufende Druckwelle abzubauen. Schon eine einfache Wand reflektiert eine Druckwelle und schwächt sie dadurch. Auch eine Flammenfront läuft gegen die Wand, kann aber nicht reflektiert werden, da hinter ihr kaum noch brennbares Gemisch vorhanden ist.

Insbesondere weist der Auslaufbereich ein Dämpfungsmittel für eine Druckwelle auf, das bevorzugt gleichzeitig Mittel zur Aufnahme von Wärme aus einer Flammenfront sind. Jede Art von feuerfesten Einbauten, insbesondere aus Metall, eignet sich als Dämpfungsmittel. Besonders Bauteile, die die Strömung teilen und/oder umlenken, sind geeignet, z. B. Drahtnetze, versetzte Lochbleche, Gitter oder Wabenkörper und dergleichen.

Die beschriebenen Maßnahmen können erreichen, dass praktisch immer die Verbrennung im Gemischweg nach einem Flammenrückschlag beendet wird. Da dann vorübergehend kein brennbares Gemisch (sondern nur Verbrennungsgase) zum Brenner strömt, erlischt meist auch die Flamme im Verbrennungsraum, was von einem Flammenwächter festgestellt werden kann und zur Abschaltung der Brennstoffzufuhr führt, falls der Flammenrückschlag nicht schon auf andere Weise detektiert wurde.

Schematische Ausführungsbeispiele der Erfindung, auf die diese jedoch nicht beschränkt ist, werden nun anhand der Zeichnung näher erläutert, wobei gleiche Teile in allen Figuren mit gleichen Bezugszeichen versehen sind. Es stellen dar:
- Fig. 1:: schematisch einen Teil eines Heizgerätes mit einer gerundeten Umlenkform in einem Hauptzweig eines Gemischweges, und
- Fig. 2:: schematisch einen Teil eines Heizgerätes mit einem Auslaufbereich in einem Hauptzweig eines Gemischweges.

Fig. 1 zeigt schematisch Teile eines Heizgerätes 1, insbesondere eines Brennwertgerätes, welches insbesondere mit Wasserstoff oder einem wasserstoffhaltigen Brenngas betreibbar ist. Das Heizgerät 1 weist einen Verbrennungsraum 2 mit einem Gehäuse 10 auf, in dem beim Betrieb eine Flamme 13 brennt, deren Wärme von einem Wärmetauscher 12 abgeführt wird. Die Flamme 13 wird erzeugt von einem Vormischbrenner 16, der in dem Verbrennungsraum 2 angeordnet ist und einen Brennerkörper 3 mit Löchern 4 (oder anders geformten Öffnungen, z. B. Schlitzen) aufweist. Dem Brennerkörper 3 wird durch einen Einlass 11 ein Gemisch aus Luft und Brenngas zugeführt. Der Einlass 11 ist oft als eine Art Tür in dem Gehäuse 10 ausgebildet, in der der Brennerkörper 3 befestigt ist. Das Gemisch wird von einem Gebläse 7 über einen Gemischweg 5 zum Brennerkörper 3 geführt. Das Gebläse ist meist mit einem Gebläseauslass 8 an einem Gebläseflansch 9 angebracht. Bei einem störungsfreien Betrieb ergibt sich eine Gemischströmung 14 (durch helle Pfeile angedeutet) durch den Gemischweg 5 vom Gebläse 7 zum Brennerkörper 3. Bei einem Flammenrückschlag zündet praktisch explosionsartig das gesamte im Brennerkörper 3 enthaltene Gemisch und erzeugt zunächst eine der Gemischströmung 14 entgegengesetzte Druckwelle 15 (mit dunklen Pfeilen angedeutet) gefolgt von einer Flammenfront, die ohne Gegenmaßnahmen den gesamten Gemischweg 5 durchlaufen würde und dann auch das Gebläse 7 erreichen und eventuell durch Druck- und/oder Temperaturerhöhung beschädigen könnte. Um dies zu vermeiden ist der Gemischweg 5 besonders gestaltet mit einer Verzweigung 18, an der ein Gebläsezweig 19 in einen Hauptzweig 20 (eine im Wesentlichen gerade Verbindung zwischen dem Einlass 11 und einer Umlenkform 24) mündet. Die Umlenkform 24 und die Verzweigung 18 erhöhen den Strömungswiderstand für Gemisch vom Gebläse 7 zum Brennerkörper 3 nur wenig, bewirken jedoch bei einem Flammenrückschlag, dass eine entstehende Druckwelle 15 in Gegenrichtung an der Verzweigung 18 am Gebläsezweig 19 vorbeiläuft, in der Umlenkform 24 umgelenkt wird (angedeutet durch einen entsprechenden dunklen Pfeil) und sich selbst dadurch abschwächt. Dies wird noch dadurch unterstützt, dass der Gebläsezweig 19 schräg einmündet, so dass sich ein spitzer Winkel bildet, dessen in den Gemischweg 5 ragende Ecke oder Kante als Abschirmung 6 wirkt. Auch eine Verjüngung des Gebläsezweiges 19 in Richtung Verzweigung 18 unterstützt die gewünschte Wirkung. Die Umlenkform 24 kann eine annähernd kugelige Gestalt oder zumindest in Teilbereichen eine Kugeloberfläche aufweisen.

Fig. 2 zeigt eine andere Ausführungsform, bei der statt der Umlenkform 24 ein Auslaufbereich 17 vorgesehen ist. Die übrigen Teile sind analog zu Fig. 1 ausgeführt und mit Bezugszeichen versehen. Auch der Auslaufbereich 17 bewirkt einen Abbau einer an der Verzweigung vorbeigelaufenen Druckwelle 15, so dass diese keine Schäden im Gebläsezweig 19 oder Gebläse 7 anrichten kann. Eine nachfolgende Flammenfront erlischt in vielen Fällen, ohne den Gebläsezweig 19 zu entzünden. Dieser Effekt wird unterstützt, wenn im Auslaufbereich 17 Dämpfungsmittel 21, z. B. metallische Gitter, Siebe, Lochbleche, Wabenkörper oder dergleichen vorhanden sind, die die Strömung einer Druckwelle 15 aufteilen, ablenken oder absorbieren. Diese nehmen auch Wärme auf, wenn sie von einer Flammenfront erreicht werden und können dadurch eine Verbrennung im Gemischweg 5 zum Erlöschen bringen, jedenfalls aber dem Gas viel Wärme entziehen und damit eventuelle Schäden mindern.

Die vorliegende Erfindung erlaubt es, mit einfachen und robusten Mitteln die Folgen eines Flammenrückschlages signifikant zu mindern und insbesondere ein Gebläse 7 davor zu schützen sowie ein schnelles Erlöschen der Flammen 13 zu erreichen.

## Patentansprüche

1. Heizgerät (1), umfassend ein Gebläse, einen Gemischweg (5) und einen Vormischbrenner (16) mit einem Brennerkörper (3) sowie eine Anordnung zur Verminderung der Folgen eines Rückschlages einer Flamme (13) in dem Gemischweg (5) des Vormischbrenners (16) in dem Heizgerät (1), welches mit einem Gemisch aus Brenngas und Luft betreibbar ist, wobei der Gemischweg (5) zwischen dem Brennerkörper (3) und dem Gebläse (7) so gestaltet ist, dass er die Funktion einer fluidischen Diode aufweist, nämlich zumindest für unterschiedliche Strömungsrichtungen oder unterschiedliche Strömungsgeschwindigkeiten unterschiedliche Strömungswiderstände aufweist,
**dadurch gekennzeichnet, dass**
der Gemischweg (5) einen Hauptzweig (20) und einen Gebläsezweig (19) aufweist, wobei der Geläsezweig (19) als seitliche Verzweigung (18) von dem Hauptzweig (20) ausgebildet ist, und das Gebläse (7) an oder in dem Gebläsezweig (19) des Gemischweges (5) angeordnet ist.

2. Heizgerät (1) nach Anspruch 1, wobei der Gemischweg (5) so ausgelegt ist, dass Gemisch vom Gebläse (7) zum Brennerkörper (3) mit Geschwindigkeiten von 0,5 bis 10 m/s im Wesentlichen hindernisfrei strömen kann, während sich eine Druckwelle (15) in Gegenrichtung mit Geschwindigkeiten von 500 bis 3000 m/s im Wesentlichen nicht bis zum Gebläse (7) fortpflanzen kann.

3. Heizgerät (1) nach einem der vorhergehenden Ansprüche, wobei die Verzweigung (18) so gestaltet ist, dass der Gebläsezweig (19) gegenüber vom Brennerkörper (3) ausgehenden Strömungen im Hauptzweig (20) durch eine Abschirmung (6) abgeschirmt ist.

4. Heizgerät (1) nach Anspruch 3, wobei die Abschirmung (6) durch eine in den Hauptzweig (20) ragende spitzwinkelige Ecke oder Kante gebildet ist.

5. Heizgerät (1) nach einem der vorhergehenden Ansprüche, wobei der Gebläsezweig (19) sich vom Gebläse (7) in Richtung Verzweigung (18) verjüngt.

6. Heizgerät (1) nach einem der vorhergehenden Ansprüche , wobei der Hauptzweig (20) an einem dem Brennerkörper (3) gegenüberliegenden Ende hinter der Verzweigung (18) des Gebläsezweiges (19) in einer gerundeten Umlenkform (24) endet, die gestaltet ist, eine vom Brennerkörper (3) her einlaufende Druckwelle (15) in den Hauptzweig (20) zurückzulenken.

7. Heizgerät (1) nach einem der vorhergehenden Ansprüche 1 bis 5, wobei der Hauptzweig (20) an einem dem Brennerkörper (3) gegenüberliegenden Ende hinter der Verzweigung (18) des Gebläsezweiges (19) in einem Auslaufbereich (17) endet, der gestaltet ist, eine vom Brennerkörper (3) her einlaufende Druckwelle (15) abzubauen.

8. Heizgerät (1) nach Anspruch 7, wobei der Auslaufbereich (17) Dämpfungsmittel (21) für eine Druckwelle (15) enthält, die gleichzeitig Mittel zur Aufnahme von Wärme aus einer Flammenfront sind.

## Claims

1. Heater (1), comprising a fan, a mixture path (5) and a premix burner (16) having a burner body (3) and an arrangement for reducing the consequences of a flashback of a flame (13) in the mixture path (5) of the premix burner (16) in the heater (1), which can be operated with a mixture of combustion gas and air, wherein the mixture path (5) between the burner body (3) and the fan (7) is designed such that it has the function of a fluidic diode, specifically has different flow resistances for different flow directions or different flow speeds,
**characterized in that**
the mixture path (5) has a main branch (20) and a fan branch (19), wherein the fan branch (19) is formed as a lateral branching (18) from the main branch (20), and the fan (7) is arranged at or in the fan branch (19) of the mixture path (5).

2. Heater (1) according to claim 1, wherein the mixture path (5) is configured such that mixture can flow substantially without obstacle at speeds of 0.5 to 10 m/s from the fan (7) to the burner body (3), while a pressure wave (15) in the opposite direction moving at speeds of 500 to 3000 m/s is substantially not able to develop as far as the fan (7).

3. Heater (1) according to any of the preceding claims, wherein the branching (18) is designed such that the fan branch (19) is shielded by a shield (6) with respect to flows in the main branch (20) starting from the burner body (3).

4. Heater (1) according to claim 3, wherein the shield (6) is formed by an acute-angled corner or edge protruding into the main branch (20).

5. Heater (1) according to any of the preceding claims, wherein the fan branch (19) tapers from the fan (7) in the direction of the branching (18).

6. Heater (1) according to any of the preceding claims, wherein the main branch (20) ends at an end, opposite to the burner body (3), behind the branching (18) of the fan branch (19) in a rounded deflection shape (24) which is designed to deflect a pressure wave (15) reaching this point from the burner body (3) back into the main branch (20).

7. Heater (1) according to any of the preceding claims 1 to 5, wherein the main branch (20) ends at an end, opposite to the burner body (3), behind the branching (18) of the fan branch (19) in a run-out area (17), which is designed to deplete a pressure wave (15) reaching this point from the burner body (3).

8. Heater (1) according to claim 7, wherein the run-out area (17) contains damping means (21) for a pressure wave (15), which are simultaneously means for absorbing heat from a flame front.

## Revendications

1. Appareil de chauffage (1) comprenant un ventilateur, une voie de mélange (5) et un brûleur à prémélange (16) avec un corps de brûleur (3) ainsi qu'un agencement de réduction des conséquences d'un retour d'une flamme (13) dans la voie de mélange (5) du brûleur à prémélange (16) dans l'appareil de chauffage (1) qui peut fonctionner avec un mélange de gaz de combustion et d'air, dans lequel la voie de mélange (5) est conçue entre le corps de brûleur (3) et le ventilateur (7) de sorte à présenter la fonction d'une diode fluidique, à savoir présenter différentes résistances à l'écoulement au moins pour différents sens d'écoulement ou différentes vitesses d'écoulement,
**caractérisé en ce que**
la voie de mélange (5) présente une branche principale (20) et une branche de ventilateur(19), dans lequel la branche de ventilateur (19) est réalisée comme branchement latéral (18) de la branche principale (20), et le ventilateur (7) est agencé au niveau ou dans la branche de ventilateur (19) de la voie de mélange (5).

2. Appareil de chauffage (1) selon la revendication 1, dans lequel la voie de mélange (5) est conçue de sorte que le mélange puisse s'écouler du ventilateur(7) au corps de brûleur (3) à des vitesses de 0,5 à 10 m/s sensiblement sans obstacle, tandis qu'une onde de pression (15) ne peut sensiblement pas se propager jusqu'au ventilateur(7) dans le sens inverse à des vitesses de 500 à 3 000 m/s.

3. Appareil de chauffage (1) selon l'une quelconque des revendications précédentes, dans lequel le branchement (18) est conçu de sorte que la branche de ventilateur (19) soit blindée par un blindage (6) par rapport aux écoulements sortant du corps de brûleur (3) dans la branche principale (20).

4. Appareil de chauffage (1) selon la revendication 3, dans lequel le blindage (6) est formé par un coin ou une arête à angle aigu pénétrant dans la branche principale (20).

5. Appareil de chauffage (1) selon l'une quelconque des revendications précédentes, dans lequel la branche de ventilateur(19) se rétrécit depuis le ventilateur (7) en direction du branchement (18).

6. Appareil de chauffage (1) selon l'une quelconque des revendications précédentes, dans lequel la branche principale (20) se termine au niveau d'une extrémité opposée au corps de brûleur (3) derrière le branchement (18) de la branche de ventilateur (19) dans une forme de renvoi (24) arrondie qui est conçue afin de renvoyer une onde de pression (15) entrant depuis le corps de brûleur (3) dans la branche principale (20).

7. Appareil de chauffage (1) selon l'une quelconque des revendications 1 à 5, dans lequel la branche principale (20) se termine au niveau d'une extrémité opposée au corps de brûleur (3) derrière le branchement (18) de la branche de ventilateur (19) dans une zone de sortie (17) qui est conçue afin de réduire une onde de pression (15) entrant depuis le corps de brûleur (3).

8. Appareil de chauffage (1) selon la revendication 7, dans lequel la zone de sortie (17) contient des moyens d'amortissement (21) pour une onde de pression (15) qui sont simultanément des moyens pour l'absorption de chaleur provenant d'un front de flamme.
